# FASCICULE DE BREVET EUROPEEN

(11) **EP 2 366 600 B1**
(45) Date de publication et mention de la délivrance du brevet: **30.01.2013**
(21) Numéro de dépôt: 11154012.6
(22) Date de dépôt: 10.02.2011
(51) Int. Cl.: B61K 11/00

(54) **Atelier de maintenance de rames de transport ferrroviaire**
Wartungwerkstatt für Eisenbahn-Transportwaggons
Rail transport train maintenance workshop

(30) Priorité: 04.03.2010 FR 1051560
(43) Date de publication de la demande: 21.09.2011
(73) Titulaire: Techni Metal Systèmes, 60150 Melicocq (FR)
(72) Inventeur: Berger, Christian, 26270, LORIOL (FR)
(74) Mandataire: Debay, Yves

(56) Documents cités:
- EP-A1- 0 731 010
- EP-A1- 2 000 384
- FR-A- 1 586 613
- GB-A- 954 614
- US-A- 5 359 542

## Description

La présente invention concerne le domaine de la maintenance des rames de transport ferroviaire. La présente invention concerne plus particulièrement un atelier de maintenance de rames de transport ferroviaire.

Le document US-A-5 359 542 décrit un atelier de maintenance conforme au préambule de la revendication 1.

Un problème dans le domaine de la maintenance des rames de transport ferroviaire concerne le fait que ladite maintenance est assurée au niveau de quelques sites implantés ça et là à cet effet. Il est donc nécessaire de faire transiter, à vide et à grands frais, les rames à entretenir jusqu'à un de ces sites. D'autre part, les sites de maintenance consistent encore actuellement en de très grands hangars. Ces derniers peuvent accueillir une pluralité de rames de transport ferroviaire, en même temps. Toutefois, qu'il y ait une ou plusieurs rames à entretenir, il est nécessaire de louer, chauffer et éclairer entièrement ces hangars, trop mal isolés et donc coûteux en énergie.

On peut citer parmi les opérations de maintenance réalisées dans ces infrastructures le contrôle et le remplacement d'éléments de partie basse (filtres, mécanismes, moteurs), d'éléments de partie médiane (portes, fenêtres, caméras, mécanismes), d'éléments de partie haute (filtres, réfrigérants), ainsi que du toit (moteurs, pantographe, câblage).

Dans ce contexte, il est intéressant de proposer une solution qui permette de résoudre un ou plusieurs des problèmes ci-après, mettre en oeuvre l'ensemble des opérations de maintenance susmentionnées tout en s'affranchissant des phases de transit des rames de transport ferroviaire vers leur site de maintenance, de moduler la solution aux besoins de l'opération, de diminuer significativement la consommation en énergie liée à l'utilisation d'infrastructures éparses et vieillissantes. La solution proposée présente en outre d'autres avantages.

La présente invention a pour but de pallier un ou plusieurs inconvénients de l'art antérieur en proposant un atelier de maintenance de rames de transport ferroviaire.

Ce but est atteint par un atelier de maintenance de rames de transport ferroviaire, caractérisé en ce qu'il consiste en au moins un portique mobile, chaque portique présentant au moins un châssis inférieur droit et un châssis inférieur gauche présentant chacun au moins une barre verticale, la ou les barres verticales du châssis inférieur droit étant verticalement télescopiques avec au moins une barre creuse verticale d'un châssis supérieur droit, la ou les barres verticales du châssis inférieur gauche étant verticalement télescopiques avec au moins une barre creuse verticale d'un châssis supérieur gauche, le châssis supérieur droit étant transversalement télescopique au châssis supérieur gauche par l'intermédiaire d'un châssis central pour permettre au portique de se déployer ou rétracter au moins entre une configuration déployée de travail et une configuration de transport, les mouvements verticalement télescopiques entre les châssis supérieurs et les châssis inférieurs étant assurés par au moins un vérin hydraulique contrôlé à distance via un pupitre de commande.

Selon une particularité, chaque portique est repliable verticalement et transversalement en configuration de transport sur un chevalet de stockage de dimensions ad hoc fixé sur la remorque d'un camion.

Selon une autre particularité, plusieurs portiques peuvent être assemblés par leur extrémité pour constituer un atelier de maintenance.

Selon une autre particularité, chaque châssis inférieur comporte des roues autotractées et le mécanisme de traction est monté pivotant sur chaque châssis inférieur au moins pour se bloquer dans une configuration de transport où la roue est perpendiculaire à l'axe longitudinal de chaque châssis inférieur.

Selon une autre particularité, chaque châssis inférieur de chaque portique est constitué d'un sommier constitué d'une poutre mécano-soudée, à chacune des deux extrémités du sommier étant fixés une chape de roue pour supporter une roue à bandage caoutchouc, un motoréducteur électrique de translation avec frein statique et un support de couronne pour supporter une couronne de rotation conjointe de la roue et du motoréducteur.

Selon une autre particularité, le châssis central présente deux tubes creux transversaux à chacune de ses deux extrémités longitudinales,
chacun des deux châssis supérieurs présentant une barre longitudinale sur un côté de laquelle sont perpendiculairement fixées deux barres horizontales,
chacune des deux barres horizontales d'un châssis supérieur s'emboîtant et coulissant concomitamment et respectivement dans un de deux tubes creux situés à des extrémités longitudinales opposées du châssis central, chacune des deux barres horizontales de l'autre châssis supérieur s'emboîtant et coulissant concomitamment et respectivement dans un des deux autres tubes creux.

Selon une autre particularité, chaque portique est équipé d'au moins une passerelle de travail disposée longitudinalement et constituée d'un plancher en caillebottis bordé de rambardes extérieures, une rambarde longitudinale et deux portillons transverses d'extrémités, chaque passerelle étant fixée au portique grâce à au moins un mât de levage permettant sa mobilité verticale et étant équipée d'un pupitre de commande du ou des mâts de levage pour contrôler le levage de chaque passerelle.

Selon une autre particularité, le plancher de chaque passerelle est transversalement télescopique et chaque portillon transverse d'extrémités est transversalement télescopique de façon conjointe au plancher, pour permettre le déploiement de chaque passerelle de travail vers le centre du portique.

Selon une autre particularité, chaque portique est équipé de deux paires de passerelles de travail, une première paire située sous le portique à gauche, une deuxième paire située sous le portique à droite, et
les passerelles d'une paire sont superposées,
la passerelle supérieure étant fixée à deux mâts de levage coordonné, chaque mât étant fixé à la ou aux barres creuses verticales de chaque châssis supérieur,
la passerelle inférieure étant fixée à deux mâts de levage coordonné, chaque mât étant fixé verticalement sur le sommier de chaque châssis inférieur.

Selon une autre particularité, chaque portique est équipé de deux garde-corps amovibles permettant d'obturer la partie supérieure de la rame entre deux passerelles supérieures de travail situées en vis-à-vis.

Selon une autre particularité, chaque passerelle est munie d'au moins un escalier dont la partie supérieure est articulée à une des extrémités de la passerelle.

Selon une autre particularité, chaque passerelle est munie d'au moins un escalier dont la partie supérieure est articulée sur le bord longitudinal de la passerelle.

Selon une autre particularité, l'escalier est muni d'une paire de roues en contact avec le sol de telle manière que l'angle entre le sol et l'axe longitudinal de l'escalier puisse varier lors d'une montée ou d'une descente de la passerelle sur laquelle l'escalier est articulé, l'escalier possédant en outre un système agencé de telle manière que les marches de l'escalier restent toujours parallèles au sol lors d'une montée ou d'une descente de la passerelle.

Selon une autre particularité, chaque portique est équipé d'une poutre de levage, constituée d'une chape, articulée à une des barres creuses verticales d'un des châssis supérieurs, un chariot de translation étant monté mobile le long de la poutre et un palan fixé au chariot.

Selon une autre particularité, chaque portique est en outre équipé d'une alimentation électrique en puissance, d'une armoire électrique de puissance et une armoire électrique de commande, et d'équipements de signalisation et de sécurité, interfacés entre eux selon l'art de l'informatique industrielle pour contrôler à distance, via au moins un pupitre de commande ad hoc, au moins les motoréducteurs et leur frein statique, les couronnes de rotation, les mâts de levage, les vérins hydrauliques, la poutre de levage et l'éclairage.

Selon une autre particularité, chaque portique est en outre équipé d'un toit de protection et/ou de panneaux latéraux et/ou avant et/ou arrière de protection, tous individuellement amovibles, permettant au moins de définir un espace restreint à chauffer par un moyen de chauffage intérieur du portique.

D'autres particularités et avantages de la présente invention apparaîtront plus clairement à la lecture de la description ci-après, faite en référence aux dessins annexés, dans lesquels :
- la figure 1 représente une vue en perspective du portique selon une configuration en configuration de travail sur une rame de transport ferroviaire,
- la figure 2 représente une vue éclatée d'éléments du portique,
- la figure 3 représente une vue en perspective du portique selon une autre configuration possédant des escaliers en configuration de travail sur une rame de transport ferroviaire,
- la figure 4 représente une vue de profil du portique en configuration de travail sur une rame de transport ferroviaire,
- les figures 5 et 6 représentent une vue de dessus et une vue en perspective du portique en configuration de transport maintenu par un chevalet sur la remorque d'un camion, respectivement,
- la figure 7 illustre le fait que l'atelier selon l'invention est constitué d'un, deux ou trois portiques travaillant en solo, duo ou trio, respectivement,
- la figure 8 représente le portique équipé d'un toit et de panneaux latéraux de protection, et
- la figure 9 représente le portique équipé d'un toit et de panneaux latéraux et avant en configuration de travail sur une rame ferroviaire.

En référence aux figures 1, 2, 3 et 4, l'atelier de maintenance de rames (0) de transport ferroviaire selon la présente invention consiste en au moins un portique (1) mobile. Chaque portique (1) présente au moins un châssis (111) inférieur droit et un châssis (112) inférieur gauche présentant chacun au moins une barre (13) verticale. La ou les barres (13) verticales du châssis (111) inférieur droit sont verticalement télescopiques avec au moins une barre (14) creuse verticale d'un châssis (121) supérieur droit. La ou les barres (13) verticales du châssis (112) inférieur gauche sont verticalement télescopiques avec au moins une barre (14) creuse verticale d'un châssis (122) supérieur gauche. Le châssis (121) supérieur droit est transversalement télescopique au châssis (122) supérieur gauche par l'intermédiaire d'un châssis (11) central pour permettre au portique (1) de se déployer ou rétracter au moins entre une configuration déployée de travail et une configuration de transport. Les mouvements verticalement télescopiques entre les châssis (121, 122) supérieurs et les châssis (111, 112) inférieurs sont assurés préférentiellement par au moins un vérin hydraulique agencé dans les barres (14) creuses verticales et/ou les barres (13) verticales. Le portique (1) peut ainsi se déployer ou rétracter entre au moins deux dispositions verticales : une disposition verticale repliée dans laquelle le portique a par exemple une hauteur hors tout de 4,1 m et une disposition verticale dépliée dans laquelle le portique a par exemple une hauteur hors tout de 6,65 m.

Chaque châssis (111, 112) inférieur comporte des roues (1213) autotractées et le mécanisme de traction (1214) est monté pivotant sur la structure inférieure pour se bloquer dans une position de transport où la roue (1213) est perpendiculaire à l'axe longitudinal de chaque châssis (111, 112) inférieur.

Plus particulièrement, chaque châssis (111, 112) inférieur de chaque portique (1) est constitué de deux sommiers (121) disposés longitudinalement. À titre d'exemple, chaque sommier (121) est constitué d'une poutre mécano-soudée (1211). À chacune des deux extrémités de ladite poutre (1211), sont fixés une chape (1212) de roue pour supporter une roue (1213) à bandage caoutchouc, un motoréducteur (1214) électrique de translation avec frein statique, jouant le rôle du mécanisme de traction susmentionné, et un support de couronne pour supporter une couronne de rotation conjointe de la roue et du motoréducteur. Les motoréducteurs, les couronnes de rotation et les freins statiques sont préférentiellement commandés de façon coordonnée via le pupitre de commande. Le portique (1) est ainsi équipé de moyens moteurs lui permettant une autonomie de déplacement en translation et/ou en rotation. Le portique (1) présente par exemple une longueur hors tout de 9 m, un poids total à vide 18 000 kg et une charge utile de 2000 kg. Il est nécessaire que le roulage du portique soit réalisé sur un sol bétonné ou aménagé, de préférence à plat. De plus, la vitesse de déplacement du portique est limitée à une valeur maximale de 2 km/h.

Le châssis (11) central présente deux tubes (1111) creux transversaux à chacune de ses deux extrémités longitudinales. Chacun des deux châssis (121, 122) supérieurs présente une barre (1121) longitudinale sur un côté de laquelle sont perpendiculairement fixées deux barres (1122) horizontales. Chacune des deux barres (1122) horizontales d'un premier châssis supérieur s'emboîte et coulisse concomitamment et respectivement dans un de deux tubes (1111) creux situés à des extrémités longitudinales opposées du châssis (11) central. De même, chacune des deux barres (1122) horizontales du deuxième châssis supérieur s'emboîte et coulisse concomitamment et respectivement dans un des deux autres tubes (1111) creux. Le portique (1) peut ainsi se déployer ou rétracter entre au moins deux dispositions transversales : une disposition transversale repliée dans laquelle le portique a par exemple une largeur hors tout de 3 m et une disposition transversale dépliée dans laquelle le portique a par exemple une largeur hors tout de 6,8 m.

Ladite configuration de travail de chaque portique (1) correspond à un déploiement partiel ou total des éléments télescopiques verticaux et transversaux. Totalement déplié, le portique (1) prend les dimensions suivantes données à titre d'exemple :
- une longueur hors tout de 9 m,
- une largeur hors tout de 6,8 m,
- une hauteur hors tout de 6,65 m,
- un empattement de 8 m, et
- une voie de roulement de 5,85 m.

Ladite configuration de transport de chaque portique (1) correspond à un repliement total des éléments télescopiques verticaux et transversaux. Totalement replié, le portique prend les dimensions suivantes données à titre d'exemple :
- une longueur hors tout de 9 m,
- une largeur hors tout de 3 m, et
- une hauteur hors tout de 4,1 m.

Chaque portique (1) est équipé d'au moins une passerelle (2) de travail disposée longitudinalement et constituée d'un plancher (21) en caillebottis bordé de rambardes extérieures dont une rambarde longitudinale (22) et deux portillons (23) transverses d'extrémités. À titre d'exemple non limitatif, chaque passerelle (2) est fixée au portique (1) grâce à au moins un mât (24, 25) de levage permettant sa mobilité verticale et est équipée d'un pupitre de commande du ou des mâts (24, 25) de levage pour contrôler le levage de chaque passerelle.

À titre d'exemple non limitatif, le plancher (21) de chaque passerelle (2) est transversalement télescopique et chaque portillon (23) transverse d'extrémités est transversalement télescopique de façon conjointe au plancher pour permettre le déploiement de chaque passerelle (2) de travail vers le centre du portique (1). Ainsi, lorsque le portique (1) est en position de travail, ses jambages étant de part et d'autre de la rame (0) et sa structure supérieure, constituée des deux châssis (121, 122) supérieurs et du châssis (11) central, au-dessus du toit de la rame, l'espace transversal potentiellement existant entre les passerelles (2) et la rame (0) à entretenir est comblé par le déploiement des planchers (21) des passerelles. Chaque portique (1) est donc adaptable à des rames différentes en forme et/ou en dimensions.

À titre d'exemple non limitatif, chaque portique (1) est équipé de deux paires de passerelles (2) de travail. Une première paire est située sous le portique à gauche et une deuxième paire est située sous le portique à droite. Les passerelles (2) d'une même paire sont superposées. La passerelle supérieure est fixée à deux mâts (24) de levage coordonné et chaque mât de levage est agencé à la ou aux barres (14) creuses verticales de chaque châssis supérieur. La passerelle (2) inférieure est fixée à deux mâts (25) de levage coordonné et chaque mât (25) est fixé verticalement sur le sommier (15) de chaque châssis inférieur. Il est à noter que, lorsque le portique (1) est en disposition totalement repliée, chaque passerelle (2) inférieure se trouve dans sa position verticale la plus basse et chaque passerelle (2) supérieure se trouve dans sa position verticale la plus haute, la passerelle inférieure n'étant que très légèrement surélevée par rapport au sol.

À titre d'exemple non limitatif, chaque portique (1) est équipé de deux garde-corps (3) amovibles qui permettent d'obturer la partie supérieure de la rame (0) entre deux passerelles (2) supérieures de travail situées en vis-à-vis. Par exemple, les deux passerelles supérieures, l'une à gauche, l'autre à droite, situées verticalement au niveau du toit de la rame (0) définissent de façon conjointe auxdits garde-corps (3) une surface de travail sécurisée, en particulier entièrement bordé de rambardes, cette surface comprenant le plancher télescopique de chacune des deux passerelles et le toit de la rame.

À titre d'exemple non limitatif, chaque portique (1) est équipé d'une poutre (4) de levage, constituée d'une chape (41), articulée en rotation axiale à une des barres (14) creuses verticales d'un des châssis supérieurs, un chariot (42) de translation étant monté mobile le long de la poutre (4) et un palan (43) fixé au chariot. Ainsi, des éléments lourds de la partie haute de la rame (réfrigérateurs, etc.) peuvent être aisément soulevés au dessus du toit et déposer au sol, et vice versa.

À titre d'exemple non limitatif, chaque portique (1) est en outre équipé :
- d'une alimentation électrique en puissance,
- d'une armoire électrique de puissance et une armoire (6) électrique de commande, et
- d'équipements de signalisation et de sécurité.

Ces différents éléments électroniques sont interfacés entre eux selon l'art de l'informatique industrielle pour contrôler à distance, via au moins un pupitre de commande ad hoc, au moins les motoréducteurs (12) et leur frein statique, les couronnes de rotation, les mâts (24, 25) de levage, les vérins hydrauliques, la poutre (4) de levage et l'éclairage.

À titre d'exemple non limitatif, l'armoire électrique de puissance comprend de façon non-exhaustive un sectionneur général, un bouton de mise sous tension avec voyant, un éclairage intérieur, des transformateurs, des variateurs de fréquence avec résistances de freinage, des prises d'alimentation en 220 V.

À titre d'exemple non limitatif, l'armoire électrique de commande comprend de façon non-exhaustive un sectionneur général, un bouton de mise sous tension avec voyant, un éclairage intérieur, un automate de gestion, des prises d'alimentation en 220 V.

À titre d'exemple non limitatif, les équipements de signalisation et de sécurité comprennent de façon non-exhaustive un avertisseur sonore par passerelle, deux feux à éclats, un ensemble de néons pour l'éclairage des passerelles, un ensemble d'arrêt d'urgence, un ensemble de détecteurs avec automate autorisant ou interdisant les différentes fonctions du portique, un ensemble de bandes réfléchissantes collées sur la structure, un système vidéo permettant la visualisation du côté opposé de la rame (0) lors des phases de déplacement ou d'approche du portique (1).

À titre d'exemple non limitatif, l'alimentation électrique en puissance consiste en un enrouleur électrique de puissance permettant l'alimentation des différents composants avec un câble d'alimentation de 30 m de longueur.

À titre d'exemple non limitatif, en références aux figures 8 et 9, chaque portique (1) en configuration de travail est en outre équipé d'un toit (51) de protection et/ou de panneaux (52) latéraux et/ou avant et/ou arrière de protection. Ces panneaux sont tous individuellement amovibles. Ils sont essentiellement constitués de cadres juxtaposés avec éléments transparents en Lexan. Le toit et les panneaux sont, par exemple, repliables sur eux-mêmes pour en faciliter le transport. De préférence, au moins un panneau latéral et/ou avant et/ou arrière de protection consiste en 2 ou 4 stores verticaux motorisés, chaque store étant constitué de cadres juxtaposés avec éléments transparents en Lexan. Par exemple, un panneau (52) est constitué de deux panneaux verticalement télescopiques pour permettre l'entrée/ la sortie d'hommes et/ou de matériel sans nécessité de démonter le panneau. Les panneaux de protection protègent non seulement du vent et de la pluie, mais permettent également de définir un espace restreint à chauffer par un moyen de chauffage intérieur du portique.

À titre d'exemple non limitatif, en référence aux figures 5 et 6, le repliement vertical et transversal de chaque portique (1) depuis sa configuration de travail, ou depuis sa disposition repliée verticalement, jusqu'à sa configuration de transport est réalisé sur un chevalet (6) de stockage, de dimensions ad hoc et réalisé en profils du commerce, fixé sur la remorque d'un camion (7). Le chevalet (6) est de dimensions adaptées pour que le portique (1), disposé sur le camion (7) pour être transporté, repose à la fois sur la remorque du camion par ses roues (1213) et sur le haut du chevalet par sa structure supérieure constituée des deux châssis (121, 122) supérieure et du châssis (11) central.

À titre d'exemple non limitatif, lorsque le portique (1) est en configuration de travail et doit être en configuration de transport pour, par exemple, le transporter vers une rame sur laquelle des opérations de maintenance doivent être effectuées, les opérations suivantes sont mises en oeuvre. Le portique (1) en configuration de travail roule vers le camion (7) et son chevalet (6) jusqu'à ce que les deux sommiers (15) du portique (1) se trouvent de part et d'autre de la remorque du camion (7), les passerelles (2) de travail se trouvant ainsi de part et d'autre du chevalet (6). Dans une autre mise en oeuvre possible, le camion (7) peut également se déplacer sans que le portique (1) ne roule jusqu'à ce que les deux sommiers (15) du portique (1) se trouvent de part et d'autre de la remorque du camion (7). Le portique est alors abaissé au moins verticalement grâce aux vérins hydrauliques assurant le mouvement vertical télescopique jusqu'à ce que le châssis (11) central repose sur le chevalet (6). Le portique (1) est alors replié au moins transversalement sur le chevalet (6) grâce aux roues (1213) du portique (1) qui sont tournées perpendiculairement aux sommiers (15), les passerelles (2) se trouvant ainsi engagées sous le chevalet (6). Dans une autre mise en oeuvre possible, cette dernière étape peut aussi précéder l'étape d'abaissement du châssis (11) central sur le chevalet (6). Les châssis (111, 112) inférieurs sont ensuite soulevés grâce aux vérins hydrauliques assurant le mouvement vertical télescopique jusqu'à ce que la surface de roulement des roues (1213) du portique (1) soit au moins au niveau de la surface supérieure de la remorque du camion (7). Il est alors possible de replier transversalement le portique (1) pour que les roues (1213) reposent sur la surface supérieure de la remorque du camion (7). Les roues (1213) sont préférentiellement tournées, grâce aux couronnes de rotation, pour que les motoréducteurs (1214) avant/arrière du portique se situent respectivement en avant/arrière du portique (1), réduisant ainsi l'empattement pour respecter les exigences du transport routier de matériel.

À titre d'exemple non limitatif, lorsque le portique (1) est en configuration de transport et doit être en configuration de travail, les opérations suivantes sont mises en oeuvre. Le portique (1) en configuration de transport est déplié transversalement afin que les roues (1213) soient au dessus du sol. Les châssis (111, 112) inférieurs sont alors abaissés jusqu'à ce que les roues touchent le sol. Le portique (1) est alors déployé verticalement et/ou transversalement afin qu'il ne repose plus sur le chevalet (6). Le camion (7) peut alors partir. Le portique (1) est ainsi autonome pour se déplacer vers le lieu de travail.

À titre d'exemple non limitatif, en référence à la figure 7, plusieurs portiques peuvent être assemblés par leur extrémité pour constituer un atelier de maintenance. L'atelier de maintenance est par exemple constitué d'un portique (1) unique ou de deux portiques (1) assemblés ou de trois portiques (1) assemblés ou de plus de trois portiques (1) assemblés.

À titre d'exemple, lorsque le portique doit être utilisé pour des rames fonctionnant électriquement à l'aide de pantographes en contact avec des caténaires, il est nécessaire de ternir compte des caténaires. Dans une configuration, la rame est tractée par un moyen de traction sur une voie de service sans caténaires. Le portique (1) peut alors être utilisé normalement. Dans une autre configuration, la rame est amenée sur une voie en cul-de-sac où la caténaire est en brin mort. Le courant circulant dans la caténaire est coupé. Le portique (1) entre alors depuis le bout de la voie de telle façon que la caténaire se situe entre la rame et le châssis (11) central.

Il doit être évident pour les personnes versées dans l'art que la présente invention permet des modes de réalisation sous de nombreuses autres formes spécifiques sans l'éloigner du domaine d'application de l'invention comme revendiqué. Par conséquent, les présents modes de réalisation doivent être considérés à titre d'illustration, mais peuvent être modifiés dans le domaine défini par la portée des revendications jointes, et l'invention ne doit pas être limitée aux détails donnés ci-dessus.

## Revendications

1. Atelier de maintenance de rames (0) de transport ferroviaire, ayant au moins un portique (1) mobile, chaque portique (1) présentant au moins un châssis (111) inférieur droit et un châssis (112) inférieur gauche présentant chacun au moins une barre (13) verticale, la ou les barres (13) verticales du châssis (111) inférieur droit étant verticalement télescopiques avec au moins une barre (14) creuse verticale d'un châssis (121) supérieur droit, la ou les barres (13) verticales du châssis (112) inférieur gauche étant verticalement télescopiques avec au moins une barre (14) creuse verticale d'un châssis (122) supérieur gauche, **caractérisé en ce que** le châssis (121) supérieur droit est transversalement télescopique au châssis (122) supérieur gauche par l'intermédiaire d'un châssis (11) central pour permettre au portique (1) de se déployer ou rétracter au moins entre une configuration déployée de travail et une configuration de transport, les mouvements verticalement télescopiques entre les châssis (121, 122) supérieurs et les châssis (111, 112) inférieurs étant assurés par au moins un vérin hydraulique contrôlé à distance via un pupitre de commande.

2. Atelier selon la revendication 1, **caractérisé en ce que** chaque portique (1) est repliable verticalement et transversalement en configuration de transport sur un chevalet (6) de stockage de dimensions ad hoc fixé sur la remorque d'un camion (7).

3. Atelier selon la revendication 1, **caractérisé en ce que** plusieurs portiques (1) peuvent être assemblés par leur extrémité pour constituer un atelier de maintenance.

4. Atelier selon la revendication 1, **caractérisé en ce que** chaque châssis (111, 112) inférieur comporte des roues (1213) autotractées et le mécanisme (1214) de traction est monté pivotant sur chaque châssis (111, 112) inférieur au moins pour se bloquer dans une configuration de transport où la roue est perpendiculaire à l'axe longitudinal de chaque châssis (111, 112) inférieur.

5. Atelier selon la revendication 4, **caractérisé en ce que** chaque châssis (111, 112) inférieur de chaque portique (1) est constitué d'un sommier (15) constitué d'une poutre (1211) mécano-soudée, à chacune des deux extrémités du sommier (15) étant fixés une chape (1212) de roue pour supporter une roue (1213) à bandage caoutchouc, un motoréducteur (1214) électrique de translation avec frein statique et un support de couronne pour supporter une couronne de rotation conjointe de la roue et du motoréducteur.

6. Atelier selon la revendication 1, **caractérisé en ce que** le châssis (11) central présente deux tubes (1111) creux transversaux à chacune de ses deux extrémités longitudinales,
chacun des deux châssis (121, 122) supérieurs présentant une barre (1121) longitudinale sur un côté de laquelle sont perpendiculairement fixées deux barres (1122) horizontales,
chacune des deux barres (1122) horizontales d'un châssis supérieur s'emboîtant et coulissant concomitamment et respectivement dans un de deux tubes (1111) creux situés à des extrémités longitudinales opposées du châssis (11) central, chacune des deux barres horizontales de l'autre châssis supérieur s'emboîtant et coulissant concomitamment et respectivement dans un des deux autres tubes creux.

7. Atelier selon la revendication 1, **caractérisé en ce que** chaque portique (1) est équipé d'au moins une passerelle (2) de travail disposée longitudinalement et constituée d'un plancher (21) en caillebottis bordé de rambardes extérieures, une rambarde (22) longitudinale et deux portillons (23) transverses d'extrémités, chaque passerelle (2) étant fixée au portique (1) grâce à au moins un mât (24, 25) de levage permettant sa mobilité verticale et étant équipée d'un pupitre de commande du ou des mâts de levage pour contrôler le levage de chaque passerelle.

8. Atelier selon la revendication 7, **caractérisé en ce que** le plancher (21) de chaque passerelle (2) est transversalement télescopique et chaque portillon (23) transverse d'extrémités est transversalement télescopique de façon conjointe au plancher (21), pour permettre le déploiement de chaque passerelle (2) de travail vers le centre du portique (1).

9. Atelier selon une des revendications précédentes, **caractérisé en ce que** chaque portique (1) est équipé de deux paires de passerelles (2) de travail, une première paire située sous le portique (1) à gauche, une deuxième paire située sous le portique (1) à droite, et
les passerelles (2) d'une paire sont superposées,
la passerelle supérieure étant fixée à deux mâts (24) de levage coordonné, chaque mât (24) étant fixé à la ou aux barres (14) creuses verticales de chaque châssis supérieur,
la passerelle inférieure étant fixée à deux mâts (25) de levage coordonné, chaque mât (25) étant fixé verticalement sur le sommier (15) de chaque châssis inférieur.

10. Atelier selon une des revendications 7 à 9, **caractérisé en ce que** chaque portique (1) est équipé de deux garde-corps (3) amovibles permettant d'obturer la partie supérieure de la rame (0) entre deux passerelles (2) supérieures de travail situées en vis-à-vis.

11. Atelier selon une des revendications 7 à 10, **caractérisé en ce que** chaque passerelle (2) est munie d'au moins un escalier (26) dont la partie supérieure est articulée à une des extrémités de la passerelle (2).

12. Atelier selon une des revendications 7 à 11, **caractérisé en ce que** chaque passerelle (2) est munie d'au moins un escalier dont la partie supérieure est articulée sur le bord longitudinal de la passerelle (2).

13. Atelier selon la revendication 11 ou 12, **caractérisé en ce que** l'escalier (26) est muni d'une paire de roues (261) en contact avec le sol de telle manière que l'angle entre le sol et l'axe longitudinal de l'escalier puisse varier lors d'une montée ou d'une descente de la passerelle (2) sur laquelle l'escalier (26) est articulé, l'escalier (26) possédant en outre un système agencé de telle manière que les marches (262) de l'escalier (26) restent toujours parallèles au sol lors d'une montée ou d'une descente de la passerelle (2).

14. Atelier selon la revendication 1, **caractérisé en ce que** chaque portique (1) est équipé d'une poutre (4) de levage, constituée d'une chape (41), articulée à une des barres (14) creuses verticales d'un des châssis supérieurs, un chariot (42) de translation étant monté mobile le long de la poutre (4) et un palan (43) fixé au chariot (42).

15. Atelier selon une des revendications précédentes, **caractérisé en ce que** chaque portique (1) est en outre équipé d'une alimentation électrique en puissance, d'une armoire (6) électrique de puissance et une armoire électrique de commande, et d'équipements de signalisation et de sécurité, interfacés entre eux selon l'art de l'informatique industrielle pour contrôler à distance, via au moins un pupitre de commande ad hoc, au moins les motoréducteurs (12) et leur frein statique, les couronnes de rotation, les mâts (24, 25) de levage, les vérins hydrauliques, la poutre (4) de levage et l'éclairage.

16. Atelier selon la revendication 1, **caractérisé en ce que** chaque portique (1) est en outre équipé d'un toit (51) de protection et/ou de panneaux (52) latéraux et/ou avant et/ou arrière de protection, tous individuellement amovibles, permettant au moins de définir un espace restreint à chauffer par un moyen de chauffage intérieur du portique (1).

## Claims

1. Workshop for maintenance of rail transport trains (0), having at least one movable gantry (1), each gantry (1) having at least one lower right chassis (111) and one lower left chassis (112) each having at least one vertical bar (13), the vertical bar(s) (13) of the lower right chassis (111) being vertically telescopic with at least one vertical hollow bar (14) of an upper right chassis (121), the vertical bars (13) of the lower left chassis (112) being vertically telescopic with at least one vertical hollow bar (14) of an upper left chassis (122), **characterised in that** the upper right chassis (121) is transversely telescopic to the upper left chassis (122) by means of a central chassis (11) in order to enable the gantry (1) to be deployed or retracted at least between a deployed working configuration and a transport configuration, the vertically telescopic movements between the upper chassis (121, 122) and the lower chassis (111, 112) being ensured by at least one hydraulic jack controlled remotely via a control console.

2. Workshop as claimed in Claim 1, **characterised in that** each gantry (1) can be folded vertically and transversely into a transport configuration on a storage rack (6) of ad hoc dimensions fixed on the trailer of a lorry (7).

3. Workshop as claimed in Claim 1, **characterised in that** a plurality of gantries (1) can be assembled end to end in order to constitute a maintenance workshop.

4. Workshop as claimed in Claim 1, **characterised in that** each lower chassis (111, 112) has self-propelled wheels (1213) and the drive mechanism (1214) is mounted pivotably on each lower chassis (111, 112) at least in order to lock in a transport configuration where the wheel is perpendicular to the longitudinal axis of each lower chassis (111, 112).

5. Workshop as claimed in Claim 4, **characterised in that** each lower chassis (111, 112) of each gantry (1) consists of a frame (15) consisting of a mechanically welded beam (1211), wherein fixed to each of the two ends of the frame (15) are a wheel fork (1212) to support a wheel (1213) with a rubber tyre, a travelling electric geared motor (1214) with a static brake and a ring support to support a rotating ring for both the wheel and the geared motor.

6. Workshop as claimed in Claim 1, **characterised in that** the central chassis (11) chassis has two transverse hollow tubes (1111) at each of its two longitudinal ends, each of the two upper chassis (121, 122) having a longitudinal bar (1121), on one side of which two horizontal bars (1122) are fixed perpendicularly, wherein each of the two horizontal bars (1122) of an upper chassis fits and slides simultaneously and respectively in one of two hollow tubes (1111) situated at opposing longitudinal ends of the central chassis (11), and each of the two horizontal bars of the other upper chassis fits and slides simultaneously and respectively in one of the two other hollow tubes.

7. Workshop as claimed in Claim 1, **characterised in that** each gantry (1) is equipped with at least one working walkway (2) disposed longitudinally and consisting of a base (21) in the form of a grating bounded by external guard rails, a longitudinal guard rail (22) and two transverse end gates (23), each walkway (2) being fixed to the gantry (1) by means of at least one lifting mast (24, 25) to enable it to move vertically and being equipped with a control console for the lifting mast or masts in order to control the lifting of each walkway.

8. Workshop as claimed in Claim 7, **characterised in that** the base (21) of each walkway (2) is transversely telescopic and each transverse end gate (23) is transversely telescopic together with the base (21), in order to enable the deployment of each working walkway (2) towards the centre of the gantry (1).

9. Workshop as claimed in any one of the preceding claims, **characterised in that** each gantry (1) is equipped with two pairs of working walkways (2), a first pair situated below the gantry (1) on the left, a second pair situated below the gantry (1) on the right, and the walkways (2) of one pair are superimposed, the upper walkway being fixed to two co-ordinated lifting masts (24), each mast (24) being fixed to the hollow vertical bar(s) (14) of each upper chassis, the lower walkway being fixed to two co-ordinated lifting masts (25), each mast (25) being fixed vertically on the frame (15) of each lower chassis.

10. Workshop as claimed in any one of Claims 7 to 9, **characterised in that** each gantry (1) is equipped with two removable railings (3) making it possible to close off the upper part of the train (0) between two upper working walkways (2) facing one another.

11. Workshop as claimed in any one of Claims 7 to 10, **characterised in that** each walkway (2) is provided with at least one staircase (26) of which the upper part is articulated on one of the ends of the walkway (2).

12. Workshop as claimed in any one of Claims 7 to 11, **characterised in that** each walkway (2) is provided with at least one staircase of which the upper part is articulated on the longitudinal edge of the walkway (2).

13. Workshop as claimed in Claim 11 or 12, **characterised in that** the escalier (26) is provided with a pair of wheels (261) in contact with the ground in such a way that the angle between the floor and the longitudinal axis of the staircase can vary during raising or lowering of the walkway (2) on which the staircase (26) is articulated, the staircase (26) also having a system arranged in such a way that the steps (262) of the staircase (26) still remain parallel to the ground during raising or lowering of the walkway (2).

14. Workshop as claimed in Claim 1, **characterised in that** each gantry (1) is equipped with a lifting beam (4), consisting of a clevis (41), articulated on one of the hollow vertical bars (14) of one of the upper chassis, a travelling carriage (42) mounted so as to be movable along the beam (4) and a hoist (43) fixed to the carriage (42).

15. Workshop as claimed in any one of the preceding claims, **characterised in that** each gantry (1) is also equipped with an electrical power supply, an electrical power cabinet (6) and an electrical control cabinet, and signalling and safety equipment, interfaced with one another using industrial computer techniques for remote control, via at least one ad hoc control console, at least the geared motor (12) and its static, the rotating ring, the masts (24, 25), the hydraulic jacks, the lifting beam (4) and the lighting.

16. Workshop as claimed in Claim 1, **characterised in that** each gantry (1) is also equipped with a protective roof (51) and/or projective side and/or front and/or rear panels (52), all individually removable, making it possible at least to define a restricted space to be heated by an internal heating means of the gantry (1).

## Patentansprüche

1. Arbeitsgerüst zum Warten von Eisenbahntransportwaggons (0), das wenigstens einen fahrbaren Portalkran (1) aufweist, wobei jeder Portalkran (1) wenigstens ein rechtes unteres Fahrwerk (111) und ein linkes unteres Fahrwerk (112) aufweist, die jeweils einen vertikalen Pfosten (13) aufweisen, wobei der oder die vertikale(n) Pfosten (13) des rechten unteren Fahrwerks (111) mit wenigstens einem vertikalen hohlen Pfosten (14) eines rechten oberen Fahrwerks (121) vertikal teleskopisch ist/sind, wobei der oder die vertikale(n) Pfosten (13) des linken unteren Fahrwerks (112) mit wenigstens einem vertikalen hohlen Pfosten (14) eines linken oberen Fahrwerks (122) vertikal teleskopisch ist/sind, **dadurch gekennzeichnet, dass** das rechte obere Fahrwerk (121) mit dem linken oberen Fahrwerk (122) über ein mittleres Fahrwerk (11) transversal teleskopisch ist, so dass der Portalkran (1) wenigstens zwischen einer ausgefahrenen Arbeitskonfiguration und einer Transportkonfiguration ein- oder ausgefahren werden kann, wobei die vertikal teleskopischen Bewegungen zwischen den oberen Fahrwerken (121, 122) und den unteren Fahrwerken (111, 112) durch wenigstens einen von einem Schaltpult ferngesteuerten Hydraulikkolben realisiert werden.

2. Arbeitsgerüst nach Anspruch 1, **dadurch gekennzeichnet, dass** jeder Portalkran (1) vertikal und transversal in einer Transportposition auf ein Lagergestell (6) zusammengeklappt werden kann, dessen Abmessungen adhoc auf dem Anhänger eines Lkws (7) festgelegt werden.

3. Arbeitsgerüst nach Anspruch 1, **dadurch gekennzeichnet, dass** mehrere Portalkräne (1) Ende an Ende zu einem Wartungsarbeitsgerüst montiert werden können.

4. Arbeitsgerüst nach Anspruch 1, **dadurch gekennzeichnet, dass** jedes untere Fahrwerk (111, 112) selbstfahrende Räder (1213) hat und der Antriebsmechanismus (1214) an jedem unteren Fahrwerk (111, 112) montiert ist, um mindestens in einer Transportkonfiguration blockiert zu werden, in der das Rad lotrecht zur Längsachse jedes unteren Fahrwerks (111, 112) ist.

5. Arbeitsgerüst nach Anspruch 4, **dadurch gekennzeichnet, dass** jedes untere Fahrwerk (111, 112) jedes Portalkrans (1) von einer von einem mechanisch geschweißten Träger (1211) gebildeten Schiene (15) gebildet wird, wobei an jedem der beiden Enden der Schiene (15) eine Radabdeckung (1212) zum Tragen eines gummibereiften Rades (1213), ein elektrischer Translationsgetriebemotor (1214) mit statische Bremse und ein Kranzträger zum Tragen eines Drehkranzes in Verbindung mit dem Rad und dem Getriebemotor befestigt sind.

6. Arbeitsgerüst nach Anspruch 1, **dadurch gekennzeichnet, dass** das mittlere Fahrwerk (11) zwei hohle Querrohre (1111) an jedem seiner beiden longitudinalen Enden aufweist,
wobei jedes der beiden oberen Fahrwerke (121, 122) einen Längspfosten (1121) aufweist, auf dessen einer Seite zwei horizontale Pfosten (1122) lotrecht befestigt sind,
wobei jeder der beiden horizontalen Pfosten (1122) eines oberen Fahrwerks gemeinsam und jeweils in einem von zwei hohlen Rohren (1111) steckt und gleitet, die sich an gegenüberliegenden longitudinalen Enden des mittleren Fahrwerks (11) befinden, wobei jeder der beiden horizontalen Pfosten des anderen oberen Fahrwerks gemeinsam und jeweils in einem der beiden anderen hohlen Rohre steckt und gleitet.

7. Arbeitsgerüst nach Anspruch 1, **dadurch gekennzeichnet, dass** jeder Portalkran (1) mit wenigstens einer Arbeitsbrücke (2) ausgestattet ist, die longitudinal angeordnet ist und von einem mit einem Außengeländer, einem longitudinalen Geländer (22) und zwei transversalen Endtoren (23) begrenzten Rostfußboden (21) gebildet wird, wobei jeder Fußboden (2) am Portalkran (1) durch wenigstens einen Hubmast (24, 25) für dessen vertikale Bewegungen befestigt ist, der mit einem Schaltpult für den/die Hubmast (en) zum Steuern des Hebens jedes Fußbodens ausgestattet ist.

8. Arbeitsgerüst nach Anspruch 7, **dadurch gekennzeichnet, dass** der Fußboden (21) jeder Arbeitsdrücke (2) transversal teleskopisch ist und jedes transversale Endtor (23) gemeinsam mit dem Fußboden (21) transversal teleskopisch ist, um das Ausfahren jeder Arbeitsbrücke (2) zur Mitte des Portalkrans (1) zu ermöglichen.

9. Arbeitsgerüst nach einem der vorherigen Ansprüche, **dadurch gekennzeichnet, dass** eder Portalkran (1) mit zwei Arbeitsbrückenpaaren (2) ausgestattet ist, wobei sich ein erstes Paar links unter dem Portalkran (1) und ein zweites Paar rechts unter dem Portalkran (1) befindet, und
wobei die Arbeitsdrücken (2) eines Paares übereinander angeordnet sind,
wobei die obere Arbeitsdrücke an zwei koordinieren Hubmasten (24) befestigt ist, wobei jeder Mast (24) an dem/den vertikalen hohlen Pfosten (14) jedes oberen Fahrwerks befestigt ist,
wobei die untere Arbeitsbrücke an zwei koordinierten Hubmasten (25) befestigt ist, wobei jeder Mast (25) vertikal an der Schiene (15) jedes unteren Fahrwerks befestigt ist.

10. Arbeitsgerüst nach einem der Ansprüche 7 bis 9, **dadurch gekennzeichnet, dass** jeder Portalkran (1) mit zwei abnehmbaren Schutzgeländern (3) versehen ist, mit denen der obere Teil des Waggons (0) zwischen zwei oberen gegenüberliegend angeordneten Arbeitsbrücken (2) abgesperrt werden kann.

11. Arbeitsgerüst nach einem der Ansprüche 7 bis 10, **dadurch gekennzeichnet, dass** jede Arbeitsdrücke (2) mit wenigstens einer Treppe (26) ausgestattet ist, deren oberer Teil an einem Ende der Arbeitsbrücke (2) angelenkt ist.

12. Arbeitsgerüst nach einem der Ansprüche 7 bis 11, **dadurch gekennzeichnet, dass** jede Arbeitsbrücke (2) mit wenigstens einer Treppe ausgestattet ist, deren oberer Teil am Längsrand der Arbeitsdrücke (2) angelenkt ist.

13. Arbeitsgerüst nach Anspruch 11 oder 12, **dadurch gekennzeichnet, dass** die Treppe (26) mit einem Paar Räder (261) in Kontakt mit dem Boden auf eine solche Weise ausgestattet ist, dass sich der Winkel zwischen dem Boden und der Längsachse der Treppe beim Heben oder Senken der Arbeitsbrücke (2) ändern kann, an der die Treppe (26) angelenkt ist, wobei die Treppe (26) darüber hinaus ein System aufweist, das so ausgestaltet ist, dass die Trittstufen (262) der Treppe (26) beim Heben oder Senken der Arbeitsbrücke (2) immer parallel zum Boden bleiben.

14. Arbeitsgerüst nach Anspruch 1, **dadurch gekennzeichnet, dass** jeder Portalkran (1) mit einem Hubträger (4) ausgestattet ist, der von einer Abdeckung (41) gebildet wird, die an einem der vertikalen hohlen Pfosten (14) eines der oberen Fahrwerke angesenkt ist, wobei eine Laufkatze (42) beweglich entlang dem Träger (4) montiert und Hebezeug (43) an der Laufkatze (42) befestigt ist.

15. Arbeitsgerüst nach einem der vorherigen Ansprüche, **dadurch gekennzeichnet, dass** jeder Portalkran (1) ferner mit einer Stromversorgung, einem Elektroschaltschrank (6) und einem Elektrosteuerschrank sowie mit Signalgabe- und Sicherheitsgeräten ausgestattet ist, die untereinander nach industrieller Fernsteuerungsinformationstechnik über wenigstens ein Adhoc-Schaltpult, wenigstens die Getriebemotoren (12) und deren statische Bremse, die Drehkränze, die Hubmasten (24, 25), die Hydraulikkolben, den Hubträger (4) und die Beleuchtung verbunden sind.

16. Arbeitsgerüst nach Anspruch 1, dadurch gekenntzeichnet, dass jeder Portalkran (1) darüber hinaus mit einem Schutzdach (51) und/oder mit seitlichen und/oder vorderen und/oder hinteren Schutzplatten (52) ausgestattet ist, die jeweils individuell abnehmbar sind, um wenigstens einen begrenzten Raum zu definieren, der mit einem internen Heizmittel des Portalkrans (1) geheizt werden kann.
